# EUROPÄISCHE PATENTSCHRIFT

(11) **EP 2 006 102 B1**
(45) Veröffentlichungstag und Bekanntmachung des Hinweises auf die Patenterteilung: **05.03.2014**
(21) Anmeldenummer: 08009451.9
(22) Anmeldetag: 23.05.2008
(51) Int. Cl.: B41F 27/12

(54) **Rollendruckmaschinen zur Handhabung von Druckplatten**
Web-fed printing presses for handling printing plates
Presses rotatives de manipulation de plaques d'impressions

(30) Priorität: 25.05.2007 DE 102007024607
(43) Veröffentlichungstag der Anmeldung: 24.12.2008
(73) Patentinhaber: manroland web systems GmbH, 86153 Augsburg (DE)
(72) Erfinder: Thoma, August, 86486 Bonstetten (DE)

(56) Entgegenhaltungen:
- EP-A1- 0 623 467
- DE-A1- 4 442 265
- US-A- 4 803 634

## Beschreibung

Die Erfindung betrifft eine Rollendruckmaschine.

Zur Ausführung eines Druckplattenwechsels müssen an einer Rollendruckmaschine, wie z. B. einer Zeitungsdruckmaschine, Druckplatten gehandhabt werden. Bei aus der Praxis bekannten Rollendruckmaschinen wird hierbei so vorgegangen, dass im Bereich einer Belichtungseinrichtung belichtete und demnach hergestellte Druckplatten von einem Drucker manuell in den Bereich des Druckwerks verbracht werden, an dem die jeweilige Druckplatte zum Drucken verwendet wird, wobei der Drucker die Druckplatten den entsprechenden Plattenzylindern der Druckwerke, an denen ein Druckplattenwechsel ausgeführt werden soll, manuell zuführt.

Weiterhin sind aus der Praxis bereits Rollendruckmaschinen mit einem automatisierten Druckplattenwechsel bekannt, wobei bei Druckmaschinen mit einem automatisierten Druckplattenwechsel im Bereich einer Belichtungseinrichtung hergestellte Druckplatten in Kassetten positioniert werden, um die Druckplatten beim Druckplattenwechsel aus der Kassette automatisiert zu entnehmen und den Plattenzylindern der Druckwerke automatisiert zuzuführen.

Sowohl bei den aus der Praxis bekannten Druckmaschinen mit einem manuellen Druckplattenwechsel als auch bei den aus der Praxis bekannten Rollendruckmaschinen mit einem automatisierten Druckplattenwechsel können Druckplatten leicht vertauscht und demnach falschen Druckwerken zugeführt bzw. an einer falschen Plattenzylinderposition im Bereich eines Druckwerks angeordnet werden.

So ist es z. B. möglich, dass bei den aus der Praxis bekannten Rollendruckmaschinen mit einem automatisierten Druckplattenwechsel die Druckplatten an einer falschen Position innerhalb der Kassette angeordnet werden. Weiterhin ist es möglich, dass Kassetten an falschen Druckwerken positioniert werden.

Bislang sind aus dem Stand der Technik keine Rollendruckmaschinen bekannt, bei denen ausgeschlossen werden kann, dass Druckplatten beim Druckplattenwechsel einem falschen Druckwerk oder einer falschen Plattenzylinderposition innerhalb eines Druckwerks zugeführt werden.

Die DE 44 42 265 A1 offenbart eine Rollendruckmaschine mit den Merkmalen des Oberbegriffs des neuen Patentanspruchs 1. US 4,803,634 A zeigt einen als Endlosförderer ausgebildeten Horizontalförderer. EP 0 623 467 A1 betrifft eine Bogendruckmaschine.

Hiervon ausgehend liegt der vorliegenden Erfindung die Aufgabe zugrunde, eine neuartige Rollendruckmaschine zu schaffen.

Diese Aufgabe wird durch eine Rollendruckmaschine gemäß Anspruch 1 gelöst.

Die Erfindung erlaubt eine vollautomatisierte Handhabung von Druckplatten an einer Rollendruckmaschine zur Ausführung eines Druckplattenwechsels, wobei keine Gefahr besteht, dass Druckplatten an falschen Plattenzylinderpositionen innerhalb eines Druckwerks bzw. an einem falschen Druckwerk gewechselt werden.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen stark schematisierten Ausschnitt aus einer vergleichsweisen Rollendruckmaschine in Draufsichtsicht;
- Fig. 2:: den Ausschnitt der Fig. 1 in Seitenansicht;
- Fig. 3:: einen stark schematisierten Ausschnitt aus einer erfindungsgemäßen Rollendruckmaschine; und
- Fig. 4:: den Ausschnitt der Fig. 3 in Seitenansicht.

Fig. 1 und 2 zeigen einen stark schematisierten Ausschnitt aus einer Rollendruckmaschine in unterschiedlichen Ansichten, nämlich in Fig. 1 in einer Draufsicht und in Fig. 2 in einer Seitenansicht, wobei die Rollendruckmaschine drei Drucktürme 10, 11 und 12 aus jeweils zwei vertikal übereinander angeordneten Druckeinheiten 13 bzw. 14 umfasst. Im Bereich der Drucktürme 10, 11 und 12 werden nicht-dargestellte Bedruckstoffbahnen bedruckt.

Im Bereich einer nicht-dargestellten Belichtungseinrichtung werden neue Druckplatten belichtet. Die Belichtung der Druckplatten erfolgt nach einem Produktionsschema bzw. Ausschießschema. Das Produktionsschema bzw. Ausschießschema beinhaltet auch die jeweilige Position der Druckplatte im Druckturm bzw. in der Druckeinheit eines Druckturms, um das Druckprodukt, für welches das Produktionsschema bzw. Ausschießschema erzeugt wurde, zu drucken.

Die belichteten Druckplatten sind mit Hilfe einer als Horizontalförderer ausgebildeten ersten Fördereinrichtung 15, die gemäß Fig. 2 oberhalb der Drucktürme 10, 11 und 12 positioniert ist, automatisiert in den Bereich des Druckturms 10, 11 bzw. 12 förderbar, an welchem die jeweilige Druckplatte zur Ausführung eines Druckplattenwechsels benötigt wird. Es können auch mehrere als Horizontalförderer ausgebildete erste Fördereinrichtungen vorhanden sein, die z. B. oberhalb jeder Druckeinheit 13, 14 der Drucktürme positioniert sein können.

Die als Horizontalförderer ausgebildete erste Fördereinrichtung 15 ist als umlaufender Endlosförderer ausgebildet, der mehrere Aufnahmepositionen zur Aufnahme jeweils einer einzelnen Druckplatte 16 aufweist.

Über eine der ersten Fördereinrichtung 15 zugeordnete Übergabestation 17 sind belichtete, neue Druckplatten der ersten Fördereinrichtung 15 zuführbar, wobei jede von der Übergabestation 17 an die erste Fördereinrichtung 15 übergebene Druckplatte in einer separaten Aufnahmeposition der ersten Fördereinrichtung 15 Aufnahme findet. Die Förderrichtung der ersten Fördereinrichtung 15 ist durch Pfeile 18 visualisiert. Die Übergaberichtung der Übergabestation 17, um Druckplatten der ersten Fördereinrichtung 15 zuzuführen, ist durch einen Pfeil 19 dargestellt.

Dann, wenn Druckplatten 16 mit Hilfe der ersten Fördereinrichtung 15 in den Bereich des Druckturms 10, 11 bzw. 12 gefördert worden sind, an welchem die jeweilige Druckplatte zur Ausführung eines Druckplattenwechsels benötigt wird, ist die jeweilige Druckplatte 16 von der ersten Fördereinrichtung 15 an eine zweite Fördereinrichtung 20 übergebbar, wobei gemäß Fig. 1, 2 sowohl zwischen den beiden Drucktürmen 10 und 11 als auch zwischen den beiden Drucktürmen 11 und 12 jeweils eine zweite Fördereinrichtung 20 positioniert ist. Die Übergabe von Druckplatten 16 von der ersten Fördereinrichtung 15 an die zweite Fördereinrichtung 20 erfolgt in Richtung der Doppelpfeile 21. Mit Hilfe der zweiten Fördereinrichtungen 20 ist jede Druckplatte in den Bereich der Plattenzylinderposition einer Druckeinheit 13 bzw. 14 eines Druckturms 10, 11 bzw. 12 förderbar, an welcher die jeweilige Druckplatte zur Ausführung des Druckplattenwechsels benötigt wird.

In Fig. 1 und 2 umfasst jede zweite Fördereinrichtung 20 sowohl einen Horizontalförderer 22 als auch mehrere Handhabungsarme 23. Über die Horizontalförderer 22 der zweiten Fördereinrichtungen 20 sind Druckplatten 16 aüsschließlich in horizontaler Richtung transportierbar. Die Handhabungsarme 23 dienen dem vertikalen Transport der Druckplatten 16, wobei die Handhabungsarme 23 Druckplatten 16 vom jeweiligen Horizontalförderer 22 entnehmen und den Druckeinheiten an entsprechenden Plattenzylinderpositionen zuführen. Die Übergabe von Druckplatten 16 von der zweiten Fördereinrichtung 20 in Richtung auf die Drucktürme 10, 11 bzw. 12 ist in Fig. 1 durch Doppelpfeile 24 dargestellt. Die Förderrichtung der Horizontalförderer 22 der zweiten Fördereinrichtungen 20 ist durch Pfeile 25 visualisiert.

Die Handhabungsarme 23 der zweiten Fördereinrichtungen 20 bestehen aus mehreren gelenkig bzw. schwenkbar miteinander verbundenen Segmenten, wobei, wie bereits erwähnt, die Handhabungsarme 23 der Verlagerung der Druckplatten 20 in vertikaler Richtung dienen. Die Handhabungsarme 23 sind in axialer Richtung der Plattenzylinder der Drucktürme 10, 11 bzw. 12 gesehen ortsfest ausgeführt.

An der Rollendruckmaschine der Fig. 1 und 2 können nicht nur neu belichtete Druckplatten von einer Belichtungseinrichtung in Richtung auf die Drucktürme transportiert werden, vielmehr können auch von den Drucktürmen zu entfernende, alte Druckplatten automatisiert gehandhabt werden, wobei für alte Druckplatten die Transportrichtung bzw. Förderrichtung umgekehrt verläuft wie für neu belichtete Druckplatten.

So werden zu entfernende alte Druckplatten zunächst mit Hilfe der Handhabungsarme 23 von Plattenzylinderpositionen der jeweiligen Drucktürme 10, 11 bzw. 12 entnommen und den Horizontalförderern 22 der zweiten Fördereinrichtungen 20 zugeführt, anschließend an die erste Fördereinrichtung 15 übergeben und im Bereich einer Übergabestation 26 aus der Rollendruckmaschine ausgeschleust und einer nicht-dargestellten Entsorgungsstation für alte Druckplatten zugeführt. Die Übergaberichtung der Übergabestation 26 ist in Fig. 1, 2 durch einen Pfeil 27 visualisiert.

Im Bereich der als Horizontalförderer ausgebildeten ersten Fördereinrichtung 15, im Bereich der Horizontalförderer 22 der zweiten Fördereinrichtungen 20 sowie im Bereich der Handhabungsarme 23 der zweiten Fördereinrichtungen 20 werden jeweils einzelne Druckplatten gehandhabt, wobei hierzu die Horizontalförderer Aufnahmepositionen für einzelne Druckplatten und die Handhabungsarme Greifer für einzelne Druckplatten aufweisen. Da die gesamte Handhabung der Druckplatten von der Belichtungseinrichtung bis zu den Druckplattenpositionen an den Drucktürmen automatisiert erfolgt, kann stets genau nachvertolgt werden, an welcher Position welcher Fördereinrichtung sich welche Druckplatte befindet. Es können demnach uncodierte Druckplatten gehandhabt werden, ohne dass die Gefahr besteht, dass Druckplatten an einem falschen Druckwerk oder an einer falschen Plattenzylinderposition gewechselt werden. Falls jedoch aus Sicherheitsgründen eine Backup-Sicherung gewünscht ist, können auch codierte Druckplatten gehandhabt werden.

Nach einer vorteilhaften Weiterbildung werden an der Rollendruckmaschine nicht nur neu belichtete Druckplatten sowie auszutauschende alte Druckplatten gehandhabt bzw. transportiert, sondern vielmehr auch sogenannte Blindplatten. Bei Blindplatten handelt es sich um unbelichtete Druckplatten, die dann, wenn einzelne Plattenzylinderpositionen zum Drucken nicht benötigt werden, an diesen Plattenzylinderpositionen gespannt werden.

Die Blindplatten können ebenso wie belichtete, neue Druckplatten mit Hilfe der Übergabestation 17 der ersten Fördereinrichtung 15 im Sinne des Pfeils 19 zugeführt werden, wobei die nachfolgende Handhabung der Blindplatten der Handhabung neu belichteter Druckplatten entspricht. Alternativ können Blindplatten über eine separate Übergabestation der ersten Fördereinrichtung 15 zugeführt werden.

Für eine Steuerung der erfindungsgemäßen Rollendruckmaschine ist es wichtig, dass die Belichtungseinrichtung Information bzw. Daten darüber hat, welche Druckplatte belichtet wird, und dass Information bzw. Daten darüber vorliegen, an welche Position im Druckturm jede belichtete Druckplatte von der oder jeder ersten Fördereinrichtung sowie der oder jeder zweiten Fördereinrichtung zu fördern ist. Dies kann dadurch erfolgen, das die Belichtungseinrichtung sowie die ersten und zweiten Fördereinrichtungen über eine gemeinsame Steuerungseinrichtung auf Grundlage der Daten des Produktionsschemas bzw. Ausschießschemas gesteuert bzw. geregelt werden.

Einen Ausschnitt aus einer Rollendruckmaschine nach der hier vorliegenden Erfindung zeigen Fig. 3 und 4, wobei zur Vermeidung unnötiger Wiederholungen in Fig. 3 und 4 für gleiche Baugruppen gleiche Bezugsziffern verwendet werden wie in Fig. 1 und 2 und nachfolgend nur auf die Details eingegangen wird, durch die sich Fig. 3 und 4 von Fig. 1 und 2 unterscheiden.

In Fig. 3 und 4 umfasst die zweite Fördereinrichtung 20 im Unterschied zum Ausführungsbeispiel der Fig. 1 und 2 keinen separaten Horizontalförderer, sondern lediglich Handhabungsarme 23, wobei die Handhabungsarme 23 sowohl der Verlagerung der Druckplatten 16 in horizontaler Richtung als auch der Verlagerung derselben in vertikaler Richtung dienen. Hierzu sind die Handhabungsarme 23 in Richtung der Doppelpfeile 28 in Axialrichtung der Plattenzylinder der Drucktürme 10, 11 bzw. 12 verfahrbar. Im Ausführungsbeispiel der Fig. 3 und 4 dienen demnach die Handhabungsarme 23 einerseits der Entnahme der Druckplatten 16 von der ersten Fördereinrichtung 15 sowie andererseits der Übergabe der Druckplatten 16 an die Plattenzylinderpositionen, an welchen die Druckplatten 16 zum Druckplattenwechsel benötigt werden. Da im Ausführungsbeispiel der Fig. 3 und 4 die Handhabungsarme 23 in horizontaler Richtung verfahrbar sind und demnach mit einem Handhabungsarm mehrere Plattenzylinderpositionen bedient werden können, kann im Ausführungsbeispiel der Fig. 3 und 4 gegenüber dem Ausführungsbeispiel der Fig. 1 und 2 die Anzahl der benötigten Handhabungsarme reduziert werden, da im Ausführungsbeispiel der Fig. 1 und 2 für jede axiale Plattenzylinderposition ein Handhabungsarm erforderlich ist.

### Bezugszeichenliste

- 10: Druckturm
- 11: Druckturm
- 12: Druckturm
- 13: Druckeinheit
- 14: Druckeinheit
- 15: erste Fördereinrichtung
- 16: Druckplatte
- 17: Übergabestation
- 18: Förderrichtung
- 19: Übergaberichtung
- 20: zweite Fördereinrichtung
- 21: Übergaberichtung
- 22: Horizontalförderer
- 23: Handhabungsarm
- 24: Übergaberichtung
- 25: Förderrichtung
- 26: Übergabestation
- 27: Übergaberichtung
- 28: Verfahrrichtung

## Patentansprüche

1. Rollendruckmaschine, insbesondere Zeitungsdruckmaschine, mit zumindest:
a) mindestens einem Druckturm (10, 11, 12);
b) einer Belichtungseinrichtung zur Belichtung von Druckplatten;
c) mindestens einer als Horizontalförderer ausgebildeten ersten Fördereinrichtung (15), an die belichtete Druckplatten im Bereich einer Übergabestation (17) automatisiert übergebbar sind und mit Hilfe derer belichtete Druckplatten (16) in horizontaler Richtung in den Bereich des Druckturms (10, 11, 12) förderbar sind, an welchem die jeweilige Druckplatte zur Ausführung eines Druckplattenwechsels benötigt wird;
d) mindestens einer zweiten Fördereinrichtung (20), an die dann, wenn eine belichtete Druckplatte über die als Horizontalförderer ausgebildete erste Fördereinrichtung (15) in den Bereich des Druckturms gefördert worden ist, an welchem die jeweilige Druckplatte zur Ausführung eines Druckplattenwechsels benötigt wird, die jeweilige Druckplatte automatisiert von der ersten Fördereinrichtung übergebbar ist, wobei mit Hilfe der oder jeder zweiten Fördereinrichtung (20) Druckplatten (16) in den Bereich der Plattenzylinderposition einer Druckeinheit des Druckturms förderbar sind, an welcher die jeweilige Druckplatte zur Ausführung eines Druckplattenwechsels benötigt wird; worin
e) die oder jede als Horizontalförderer ausgebildete erste Fördereinrichtung (15) als umlaufender Endlosförderer ausgebildet ist, der mehrere Aufnahmepositionen zur Aufnahme jeweils einer einzelnen Druckplatte aufweist;
**dadurch gekennzeichnet, dass**
f) die oder jede zweite Fördereinrichtung (20) mindestens einen Handhabungsarm (23) umfasst, der die Druckplatten in horizontaler Richtung und in vertikaler Richtung transportiert, wobei der oder jeder Handhabungsarm (23) der zweiten Fördereinrichtung (20) in horizontaler Richtung, nämlich in Axialrichtung von Plattenzylindern, verlagerbar ausgebildet ist und der Handhabung einer einzelnen Druckplatte dient.

2. Rollendruckmaschine nach Anspruch 1, **dadurch gekennzeichnet, dass** beim Druckplattenwechsel über die oder jede zweite Fördereinrichtung (20) und die oder jede erste Fördereinrichtung (15) weiterhin zu entfernende, alte Druckplatten in Richtung auf eine Entsorgungseinrichtung transportierbar und im Bereich einer Übergabestation (26) automatisiert von der ersten Fördereinrichtung (15) an die Entsorgungseinrichtung übergebbar sind.

3. Rollendruckmaschine nach Anspruch 1 oder 2, **dadurch gekennzeichnet, dass** beim Druckplattenwechsel über die oder jede erste Fördereinrichtung (20) und die oder jede zweite Fördereinrichtung (15) weiterhin Blindplatten automatisiert handhabbar sind.

## Claims

1. A reel-fed printing press, in particular newspaper printing press, with at least:
a) at least one printing tower (10, 11, 12);
b) an exposure device for the exposure of printing plates;
c) at least one conveying device (15) designed as a horizontal conveyor, to which the exposed printing plates in the region of a transfer station (17) can be transferred in an automated manner and with the help of which exposed printing plates (16) can be conveyed in horizontal direction into the region of the printing tower (10, 11, 12), on which the respective printing plate is required for carrying out a printing plate change;
d) at least one second conveying device (20), to which the respective printing plate can be transferred from the first conveying device in an automated manner when an exposed printing plate has been conveyed into the region of the printing tower via the first conveying device (15) designed as a horizontal conveyor, on which the respective printing plate is required for carrying out a printing plate change, wherein with the help of the or each second conveying device (20) printing plates (16) can be conveyed into the region of the plate cylinder position of a printing unit of the printing tower, on which the respective printing plate is required for carrying out a printing plate change; wherein
e) the or each first conveying device (15) designed as horizontal conveyor is designed as a circulating endless conveyor, which has a plurality of receiving positions for receiving an individual printing plate each;
**characterized in that**
f) the or each second conveying device (20) comprises at least one handling arm (23), which transports the printing plates in horizontal direction and in vertical direction, wherein the or each handling arm (23) of the second conveying device (20) is designed displaceable in horizontal direction, namely in axial direction of plate cylinders and serves for the handling of an individual printing plate.

2. The reel-fed printing press according to Claim 1, **characterized in that** during the printing plate change, old printing plates additionally to be removed via the or each second conveying device (20) and the or each first conveying device (15) can be transported in the direction of a disposal device and in the region of a transfer station (26) can be transferred from the first conveying device (15) to the disposal device in an automated manner.

3. The reel-fed printing press according to Claim 1 or 2, **characterized in that** during the printing plate change via the or each first conveying device (20) and the or each second conveying device (15), dummy plates can be handled furthermore in an automated manner.

## Revendications

1. Rotative à bobines, en particulier rotative d'impression de journaux, comportant au moins:
a) au moins une tour d'impression (10, 11, 12);
b) un dispositif d'exposition pour exposer les plaques d'impression;
c) au moins un premier dispositif de convoyage réalisé sous forme d'un convoyeur horizontal (15) auquel les plaques d'impression exposées peuvent être transférées automatiquement au niveau d'un poste de transfert (17) et à l'aide duquel les plaques d'impression exposées (16) peuvent être transportées dans le sens horizontal vers la zone de la tour d'impression (10, 11, 12) où on a besoin de la plaque d'impression respective pour réaliser un changement de plaque d'impression;
d) au moins un deuxième dispositif de convoyage (20), auquel, lorsqu'une plaque d'impression exposée a été transportée à l'aide du premier dispositif de convoyage réalisé sous forme d'un convoyeur horizontal (15) dans la zone de la tour d'impression où on a besoin de la plaque d'impression respective pour réaliser un changement de plaque d'impression, la plaque d'impression respective peut être transférée automatiquement par le premier dispositif de convoyage, sachant que, à l'aide du ou de chaque deuxième dispositif de convoyage (20), des plaques d'impression (16) peuvent être transportées dans la zone de la position du cylindre porte-plaque d'une unité d'impression de la tour d'impression où on a besoin de la plaque d'impression respective pour réaliser un changement de plaque d'impression, où
e) le ou chaque premier dispositif de convoyage réalisé sous forme d'un convoyeur horizontal (15) est réalisé sous forme d'un convoyeur horizontal continu périphérique qui présente plusieurs positions de réception pour recevoir respectivement une plaque d'impression individuelle;
**caractérisé en ce que**
f) le ou chaque deuxième dispositif de convoyage (20) présente au moins un bras manipulateur (23) qui transporte les plaques d'impression dans le sens horizontal et dans le sens vertical, le ou chaque bras manipulateur (23) du deuxième dispositif de convoyage (20) étant réalisé de manière à être déplaçable dans le sens horizontal, à savoir dans le sens axial des cylindres porte-plaques, et servant à manipuler une plaque d'impression individuelle.

2. Rotative à bobines selon la revendication 1, **caractérisée en ce que**, lors du changement de plaque à l'aide du ou de chaque deuxième dispositif de convoyage (20) et du ou de chaque premier dispositif de convoyage (15), les anciennes plaques d'impression restant à enlever sont transportables vers un dispositif de mise au rebut et transférables automatiquement au niveau d'un poste de transfert (26) du premier dispositif de convoyage (15) vers le dispositif de mise au rebut.

3. Rotative à bobines selon la revendication 1 ou 2, **caractérisée en ce que**, lors du changement de plaque à l'aide du ou de chaque premier dispositif de convoyage (20) et du ou de chaque deuxième dispositif de convoyage (15), des plaques aveugles peuvent continuer à être manipulées automatiquement.
